# EUROPÄISCHE PATENTSCHRIFT

(11) **EP 1 602 294 B1**
(45) Veröffentlichungstag und Bekanntmachung des Hinweises auf die Patenterteilung: **05.03.2008**
(21) Anmeldenummer: 04013044.5
(22) Anmeldetag: 02.06.2004
(51) Int. Cl.: A43B 17/14, A43B 7/22, B29D 31/515

(54) **Polyurethan-Schaum-Einlegesohle und Verfahren zu ihrer Herstellung**
Polyurethane foam innersole and manufacturing method
Semelle intérieure en polyuréthane et procédé de fabrication

(43) Veröffentlichungstag der Anmeldung: 07.12.2005
(73) Patentinhaber: Spannrit Schuhkomponenten GmbH, 63801 Kleinostheim (DE)
(72) Erfinder: Katzer, Roland, 63801 Kleinostheim (DE)
(74) Vertreter: Leske, Thomas

(56) Entgegenhaltungen:
- EP-A- 0 443 121
- EP-A- 0 495 152
- DE-U- 8 610 593
- US-A- 5 042 100
- US-A1- 2004 025 376

## Beschreibung

Die Erfindung betrifft eine Polyurethan (PU)-Schaum-Einlegesohle gemäß dem Oberbegriff des Patentanspruchs 1 und ein Verfahren zur Herstellung dieser Einlegesohle gemäß Anspruch 10.

In vielen Fällen werden Einlegesohlen mit stoßdämpfenden Eigenschaften verlangt, welche den Fuß und die Gelenke beim Gehen und Laufen schonen, und so ausgebildet sind, dass die biomechanischen und physikalischen Gesetzmäßigkeiten beim Gang oder Lauf unterstützt werden. Hierbei werden vielfach mit Polyurethan ausgeschäumte Sohlen eingesetzt, bspw. in Form von PU-Schaumrohlingen, die entsprechend weiterverarbeitet werden können. Üblicherweise besteht ein fertiges gepolstertes Fußbett aus einem harten Grundkörper, der sohlenseitig angeordnet ist und dem fußseitig ein geeignet geformter Polsterkörper aus einem im Vergleich zum Grundkörper weicheren und elastischeren Material aufgesetzt oder aufgeschäumt ist. Einlagen dieser Art sind bspw. in der DE 35 27 583 C2 und in der DE 43 20 386 A1 beschrieben.

Aus der EP 0 434 076 B1 ist eine Einlage bekannt, die aus einem harten, federnden Plattenmaterial mit quer zur Sohlenlängsrichtung verlaufender Profilierung besteht und bspw. in einer Schuhsohle eingeschäumt ist. Weiterhin beschreibt die DE 295 04 890 U1 eine Einlegesohle, die aus mehreren Schichten besteht, von denen die unterste aus Polyurethan bzw. einer Mischung aus Kork und PU-Schaum besteht.

Probleme beim maschinellen Ausschäumen einer Form mit PU ergeben sich durch ungleichmäßige Ausformung, wenn bspw. ein Grundkörper vollständig ummantelt werden soll, sowie dadurch, dass sich PU-Schaum mit vielen anderen Kunststoffen nicht ohne weiteres verbindet, sofern nicht besondere zusätzliche Maßnahmen getroffen werden.

Eine Polyurethan(PU)-Schaum-Einlegesohle gemäß dem Oberbegriff des Anspruchs 1, mit einem Kernteil, das allseitig mit Polyurethanschaumstoff ummantelt ist, ist aus der Druckschrift US-A-5042100 bekannt. Die innere Lage der bekannten Einlegesohle besteht aus einem grobporigen Schaum oder einem netzartigen Vlies, in das eine aushärtbare Reaktionsharz-Masse eingefüllt wird. Die äußere Gestalt der Einlagesohle kann exakt der jeweiligen individuellen Fußform angepasst werden, wenn das Aushärten unter Belastung durch den Fuß des Trägers erfolgt.

Demgegenüber liegt der vorliegenden Erfindung die Aufgabe zugrunde, eine verbesserte PU-Schaum-Einlegesohle mit stützender und stabilisierender Wirkung zu schaffen.

Die Aufgabe wird bei einer Einlegesohle gemäß dem Oberbegriff des Anspruchs 1 durch dessen kennzeichnende Merkmale gelöst.

Die PU-Schaum-Einlegesohle nach der vorliegenden Erfindung umfasst demnach ein hartes Kernteil, das als Spritzguss-Formteil ausgebildet ist und aus thermoplastischem Polyurethan (TPU) besteht. Das Kernteil ist vergleichsweise hart und wirkt stabilisierend; es ist allseitig mit PU-Schaum ummantelt. Hierbei wurde gefunden, dass TPU einerseits in der nötigen Härte erhältlich ist, damit das Kernteil eine ausreichend stützende und stabilisierende Wirkung entfalten kann, und dass TPU sich andererseits mit dem PU-Schaum ohne weitere Vorarbeit fest verbindet. Das Kernteil weist nach der Erfindung mindestens eine Durchgangsöffnung auf, vorzugsweise in Form durchgehender Bohrungen mit ca. 5 mm bis 10 mm Durchmesser. Sie erlauben dem PU-Material beim Ausschäumen einen ausreichend freien Durchtritt, so dass sich die Form vollständig füllt und das Kernteil allseitig ummantelt wird. Andererseits lassen sich damit auch Härte und Elastizität des Kernteils in gewissem Umfang festlegen. Letztlich trägt das sich durch die Bohrungen 4 erstreckende PU-Material nach dem Aushärten auch dazu bei, dass sich Kernteil und Umhüllung dauerhaft miteinander verbinden.

Vorzugsweise erstreckt sich das Kernteil in der fertigen Einlegesohle vom Mittelfußbereich bis zum Fersenbereich. Es läßt sich so in geeigneter Weise formen, um als Stütze bspw. für Spreizfüße zu dienen und stabilisiert andererseits den weichen und flexiblen PU-Schaum.

In weiterer Ausgestaltung der Erfindung weist das Kernteil im Fersenbereich eine Aussparung auf, die vorzugsweise oval gestaltet ist und in den Hauptachsen Abmessungen von ca. 10 mm bis 40 mm mal 30 bis 70 mm, insbesondere 30 mm mal 50 mm besitzt. Dies bedeutet, dass die Einlegesohle in der Fersenmitte keine Versteifung aufweist und dort nur aus dem stoßdämpfenden, mehrere mm dicken PU-Schaum besteht.

Erfindungsgemäß weist das Kernteil Mittel auf, mit denen es in einer Form festlegbar und fixierbar ist. Diese Fixiermittel sind vorzugsweise Bohrungen zur Aufnahme von Stützstiften, wobei eine der Bohrungen als Teil einer Rastverbindung ausgebildet ist. Solche Maßnahmen sind einerseits im Zuge des Herstellungsprozesses notwendig, bilden aber andererseits ein körperliches Merkmal, das ohne weiteres an der fertigen Einlegesohle identifizierbar ist.

Nach dem erfindungsgemäßen Herstellverfahren wird zunächst das Kernteil aus thermoplastischem Polyurethan (TPU) hergestellt. Dieses wird in eine Ausschäumform eingelegt und dabei am vorbestimmten Ort und in der vorbestimmten Lage fixiert, indem es von mindestens einem Stützstift aufgenommen wird. Anschließend wird das Kernteil allseitig umschäumt, d.h. das Kernteil wird in der Form allseitig mit PU-Schaum ummantelt.

Vorzugsweise erfolgt die Fixierung in der Weise, dass das Kernteil 3 Bohrungen aufweist und von 3 Stützstiften aufgenommen wird. Je nach Größe und Form des Kernteils können auch mehr als 3 Stützstifte vorgesehen sein, die von entsprechenden Bohrungen des Kernteils aufgenommen werden. Mindestens einer der Stützstifte ist dabei so ausgebildet, dass er im Kernteil wiederlösbar einrastet, vorzugsweise dadurch dass einen verdickten Kopf aufweist, der nach Art eines Druckknopfes im Kernteil einrastet. Mit diesen Maßnahmen gelingt es, das Kernteil im Herstellungsverfahren so zu stabilisieren, dass es während des Ausschäumens nicht aufschwimmen oder sich unkontrolliert verlagern kann.

In weiterer Ausgestaltung des erfindungsgemäßen Verfahrens ist das Kernteil so ausgebildet, dass es beim Ausschäumen der Form über Durchtrittsöffnungen den Durchtritt der PU-Masse gestattet. So ist es in einfacher Weise möglich, eine vollständige Ummantelung des Kernteils zu erreichen ohne dass Fehlstellen durch Lunker oder mangelhaft ausgeformte Partien in der Einlegesohle verbleiben.

Weitere Merkmale und Vorteile der Erfindung ergeben sich aus der nachfolgenden Beschreibung der Figuren.

Es zeigen
Fig. 1: eine schematische Darstellung der erfindungsgemäßen Einlegesohle in Draufsicht;
Fig. 2: Die Einlegesohle schematisch im Querschnitt;
Fig. 3: Die Einlegesohle schematisch im Längsschnitt

In Fig. 1 ist die PU-Schaum-Einlegesohle 1 schematisch dargestellt. Sie besteht aus einem harten Kern 2, der vom Fersenbereich bis etwa in den Bereich des Mittelfußes reicht und eine stabilisierende Wirkung auf die Einlegesohle 1 ausübt. Der Kern 2 ist allseitig mit PU-Schaum 3 ummantelt, der eine ca. 96%-ige Rückstellkraft besitzt.

Der Kern 2 ist als Spritzgussteil aus TPU geformt. Er wird von Bohrungen 4 durchsetzt, die typischerweise einen Durchmesser von etwa 5 mm bis 12 mm, vorzugsweise von etwa 8 mm aufweisen. Hiermit werden zum einen Härte und Elastizität des Kernteils 2 festgelegt. Zum anderen kann beim Ausschäumen das PU-Material ausreichend frei hindurchtreten, so dass das Kernteil 2 der fertigen Sohle allseitig von PU-Schaum umgeben ist. Schließlich führt das sich durch die Bohrungen 4 erstreckende PU-Material auch zu einer festen, unverrückbaren Verbindung zwischen Kernteil 2 und Umhüllung 3.

Das Kernteil 2 weist im Fersenbereich eine ovale Ausnehmung auf, die sich in Längsrichtung etwa 50 mm erstreckt. Die Abmessung in Querrichtung beträgt etwa 30 mm, wobei ein Randbereich 7 des Kernteils 2 verbleibt, der etwa 10 mm Breite aufweist. Damit bleibt die Fersenmitte der Einlage ohne Versteifung. Die Sohle besteht an dieser Stelle lediglich aus PU-Schaum mit einer Dicke von mehreren mm und bildet auf diese Weise eine stoßabsorbierende Fersenmulde. Die Einlegesohle 1 ist von unten und oben vorgeformt und läßt sich sehr gut durch Schleifen und Kleben bearbeiten.

Die Fig. 2 zeigt die Sohle im Querschnitt etwa längs der Linie A-A von Fig. 1. Ausgebildet ist ein relativ hoher Schalenrand. Weiterhin ist schematisch die Stützung angedeutet, wie sie für Spreizfüße üblich ist.

Fig. 3 gibt einen Längsschnitt durch die PU-Schaum-Einlegesohle -längs der Linie B-B von Fig. 1 wieder. Hier sieht man die Aussparung 5 im Fersenbereich, die anatomische Längsgewölbe-Ausarbeitung, sowie das eingeschlossene Kernteil 2 mit der Bohrung 4, das die Stützung des Fußes und die Stabilisierung der Einlage bewirkt.

Nach dem erfindungsgemäßen Herstellungsverfahren wird zunächst aus TPU im Spritzgussverfahren das Kernteil hergestellt, wobei aus dem breiten Spektrum von verfügbaren Härten, in denen TPU erhältlich ist, eine besonders harte Type ausgewählt wird. Das Kernteil wird anschließend in die Ausschäum-Form eingelegt, wobei es durch Stützstifte, die in entsprechende Bohrungen des Kernteils greifen in der Form fixiert wird. Dabei sind mindestens 3 Stützstifte vorgesehen, von denen einer so ausgebildet ist, dass er mit der ihn aufnehmenden Bohrung verrastet.

Die Form wird mit PU ausgeschäumt, wobei die Masse sich aufgrund der Mehrzahl von Durchgangsöffnungen des Kernteils ausreichend frei in der Form verteilen kann und diese vollständig ausformt.

## Patentansprüche

1. Polyurethan (PU)-Schaum-Einlegesohle, die ein Kernteil (2) umfasst, das allseitig mit Polyurethanschaumstoff (3) ummantelt ist, **dadurch gekennzeichnet, dass** ein hartes Kernteil als Formteil aus thermoplastischem Polyurethan ausgebildet ist, dass das Kernteil (2) ein Spritzgussteil ist und mindestens eine Durchgangsöffnung (4) aufweist.

2. Einlegesohle nach Anspruch 1, **dadurch gekennzeichnet, dass** sich das Kernteil (2) vom Mittelfußbereich bis zum Fersenbereich der Einlegesohle (1) erstreckt.

3. Einlegesohle nach Anspruch 1 oder 2, **dadurch gekennzeichnet, dass** die mindestens eine Durchgangsöffnung (4) eine durchgehende Bohrung mit ca. 5 mm bis 10 mm Durchmesser ist.

4. Einlegesohle nach einem der Ansprüche 1 bis 3, **dadurch gekennzeichnet, dass** das Kernteil (2) im Fersenbereich eine Aussparung (5) aufweist.

5. Einlegesohle nach Anspruch 4, **dadurch gekennzeichnet, dass** die Aussparung (5) oval gestaltet ist und in den Hauptachsen Abmessungen von ca. 10 mm bis 40 mm mal 30 bis 70 mm, insbesondere 30 mm mal 50 mm aufweist.

6. Einlegesohle nach einem der Ansprüche 1 bis 5, **dadurch gekennzeichnet, dass** das Kernteil (2) Fixiermittel aufweist, mit denen es in einer Form festlegbar ist.

7. Einlegesohle nach Anspruch 6, **dadurch gekennzeichnet, dass** die Fixiermittel als Bohrungen (6) zur Aufnahme von Stützstiften ausgebildet sind.

8. Einlegesohle nach Anspruch 7, **dadurch gekennzeichnet, dass** eine der Bohrungen (6) als Teil einer Rastverbindung ausgebildet ist.

9. Verfahren zur Herstellung einer PU-Schaum-Einlegesohle nach einem der Ansprüche 1 bis 8 **gekennzeichnet durch** folgende Schritte: Vorfertigen eines Kernteils aus thermoplastischem Polyurethan Einlegen des Kernteils in eine Ausschäumform Fixieren des Kernteils in der Form **durch** mindestens einen Stützstift allseitiges Umschäumen des Kernteils mit Polyurethanschaum

10. Verfahren nach Anspruch 9, **dadurch gekennzeichnet, dass** die Fixierung **dadurch** erfolgt, dass das Kernteil drei Bohrungen enthält, in denen es von drei Stützstiften aufgenommen wird.

11. Verfahren nach Anspruch 9, **dadurch gekennzeichnet, dass** die Fixierung **dadurch** erfolgt, dass mehr als drei Stützstifte vorgesehen sind, die von entsprechenden Bohrungen des Kernteils aufgenommen werden.

12. Verfahren nach einem der Ansprüche 9 bis 11, **dadurch gekennzeichnet, dass** mindestens einer der Stützstifte so ausgebildet ist, dass er im Kernteil wiederlösbar einrastet.

13. Verfahren nach Anspruch 12, **dadurch gekennzeichnet, dass** der mindestens eine Stützstift einen verdickten Kopf aufweist, der nach Art eines Druckknopfes im Kernteil einrastet.

14. Verfahren nach einem der Ansprüche 9 bis 13, **dadurch gekennzeichnet, dass** das Kernteil so ausgebildet ist, dass es beim Ausschäumen der Form über Durchtrittsöffnungen den Durchtritt der PU-Masse gestattet.

## Claims

1. Polyurethane (PU) foam insole which comprises a core part (2) which is surrounded on all sides by polyurethane foam (3), **characterized in that** a hard core part is in the form of a shaped article comprising thermoplastic polyurethane, and **in that** the core part (2) is an injection moulded part and has at least one passage (4).

2. Insole according to Claim 1, **characterized in that** the core part (2) extends from the mid-foot region to the heel region of the insole (1).

3. Insole according to Claim 1 or 2, **characterized in that** the at least one passage (4) is a through-hole having a diameter of about 5 mm to 10 mm.

4. Insole according to any of Claims 1 to 3, **characterized in that** the core part (2) has a cut-out (5) in the heel region.

5. Insole according to Claim 4, **characterized in that** the cut-out (5) is oval and has dimensions of about 10 mm to 40 mm times 30 to 70 mm, in particular 30 mm times 50 mm, in the main axes.

6. Insole according to any of Claims 1 to 5, **characterized in that** the core part (2) has fixing means with which it can be fixed in a mould.

7. Insole according to Claim 6, **characterized in that** the fixing means is in the form of bores (6) for receiving support pins.

8. Insole according to Claim 7, **characterized in that** one of the bores (6) is formed as part of a latch connection.

9. Process for the production of a PU foam insole according to any of Claims 1 to 8, **characterized by** the following steps:
prefabrication of a core part from thermoplastic polyurethane
insertion of the core part into a mould employed for foaming
fixing of the core part in the mould by at least one support pin
surrounding the core part with polyurethane foam by foam formation on all sides.

10. Process according to Claim 9, **characterized in that** the fixing is effected **in that** the core part contains three bores in which it is held by three support pins.

11. Process according to Claim 9, **characterized in that** the fixing is effected **in that** more than three support pins are provided, which are received by corresponding bores of the core part.

12. Process according to any of Claims 9 to 11, **characterized in that** at least one of the support pins is formed so that it snaps into the core part in a detachable manner.

13. Process according to Claim 12, **characterized in that** the at least one support pin has a thickened head which snaps into the core part in the manner of a press stud.

14. Process according to any of Claims 9 to 13, **characterized in that** the core part is formed so that it permits the passage of the PU material via passages during foaming in the mould.

## Revendications

1. Semelle orthopédique en mousse de polyuréthane (PU), qui comprend une partie formant le noyau (2), qui est entourée de tous les côtés de mousse de polyuréthane (3), **caractérisée en ce qu'**une partie dure formant le noyau est réalisée sous forme de pièce moulée en polyuréthane thermoplastique, **en ce que** la partie formant le noyau (2) est une pièce moulée par injection et présente au moins une ouverture de passage (4).

2. Semelle orthopédique selon la revendication 1, **caractérisée en ce que** la partie formant le noyau (2) s'étend de la partie centrale du pied jusqu'au talon de la semelle orthopédique (1).

3. Semelle orthopédique selon la revendication 1 ou 2, **caractérisée en ce que** ladite au moins une ouverture de passage (4) est un trou traversant présentant un diamètre d'environ 5 mm à 10 mm.

4. Semelle orthopédique selon l'une quelconque des revendications 1 à 3, **caractérisée en ce que** la partie formant le noyau (2) présente un évidement (5) dans la zone du talon.

5. Semelle orthopédique selon la revendication 4, **caractérisée en ce que** l'évidement (5) est ovale et présente dans les axes principaux des dimensions d'environ 10 mm à 40 mm sur 30 à 70 mm, en particulier de 30 mm sur 50 mm.

6. Semelle orthopédique selon l'une quelconque des revendications 1 à 5, **caractérisée en ce que** la partie formant le noyau (2) présente des moyens de fixation avec lesquels elle peut être fixée en une forme.

7. Semelle orthopédique selon la revendication 6, **caractérisée en ce que** les moyens de fixation (6) sont réalisés sous forme de trous (6) destinés à recevoir des chevilles support.

8. Semelle orthopédique selon la revendication 7, **caractérisée en ce qu'**un des trous (6) est réalisé comme partie d'un assemblage par encliquetage.

9. Procédé pour la réalisation d'une semelle orthopédique en mousse de PU selon l'une quelconque des revendications 1 à 8, **caractérisé par** les étapes suivantes : réalisation préalable d'une partie formant le noyau à partir de polyuréthane thermoplastique, insertion de la partie formant le noyau dans un moule de moussage, fixation de la partie formant le noyau dans le moule à l'aide d'au moins une cheville support, moussage sur tous les côtés de la partie formant le noyau avec de la mousse de polyuréthane.

10. Procédé selon la revendication 9, **caractérisé en ce que** la fixation est réalisée **en ce que** la partie formant le noyau comporte trois trous via lesquels elle est reprise par trois chevilles support.

11. Procédé selon la revendication 9, **caractérisé en ce que** la fixation est réalisée **en ce qu'**on a prévu plus de trois chevilles support, qui sont reprises par des trous correspondants dans la partie formant le noyau.

12. Procédé selon l'une quelconque des revendications 9 à 11, **caractérisé en ce qu'**au moins une des chevilles formant le support est réalisée de manière telle qu'elle s'encliquette de manière amovible dans la partie formant le noyau.

13. Procédé selon la revendication 12, **caractérisé en ce que** ladite au moins une cheville support présente une tête épaissie qui s'encliquette dans la partie formant le noyau comme un bouton-pression.

14. Procédé selon l'une quelconque des revendications 9 à 13, **caractérisé en ce que** la partie formant le noyau est réalisée de manière telle qu'elle permet lors du remplissage par moussage du moule, via les ouvertures de passage, le passage de la masse de PU.
